# EUROPÄISCHE PATENTSCHRIFT

(11) **EP 2 280 873 B1**
(45) Veröffentlichungstag und Bekanntmachung des Hinweises auf die Patenterteilung: **10.10.2012**
(21) Anmeldenummer: 09735810.5
(22) Anmeldetag: 01.04.2009
(51) Int. Cl.: B65B 3/00, B65B 43/46, B65B 7/28, B65B 57/00, B65B 43/62, B65B 3/28, B65B 65/00

(54) **FÜLL- UND VERSCHLIEßMASCHINE FÜR BEHÄLTER**
FILLING AND SEALING MACHINE FOR CONTAINERS
REMPLISSEUSE ET CAPSULEUSE DE CONTENANTS

(30) Priorität: 21.04.2008 DE 102008001287
(43) Veröffentlichungstag der Anmeldung: 09.02.2011
(73) Patentinhaber: Robert Bosch GmbH, 70442 Stuttgart (DE)
(72) Erfinder: BLUMENSTOCK, Klaus, 74589 Satteldorf (DE); SIMON, Michael, 74564 Crailsheim (DE)
(86) Internationale Anmeldenummer: PCT/EP2009/053850
(87) Internationale Veröffentlichungsnummer: WO 2009/130112

(56) Entgegenhaltungen:
- EP-A- 0 849 173
- WO-A-2008/064652
- DE-A1- 10 064 217
- GB-A- 2 259 081
- US-A1- 2003 056 466
- US-A1- 2005 045 242

## Beschreibung

### Stand der Technik

Die vorliegende Erfindung betrifft eine Füll- und Verschließmaschine für Behälter.

Vorbekannt sind Verpackungsmaschinen zum Beispiel aus der pharmazeutischen Industrie zum Befüllen und Verschließen von Behältern (Flaschen, Vials, Ampullen, Spritzen usw.). Die Behälter sind dabei meistens aus Glas oder Kunststoff mit unterschiedlichsten geometrischen äußeren Formen. Bei der Verarbeitung von pharmazeutischen Produkten sind höchste Anforderungen hinsichtlich Sterilisation und Präzision gefordert. Nicht selten erfolgt die Abfüllung in Reinräumen bzw. in Isolatoren. Diese Anforderungen haben hohe Kosten in Konstruktion und Fertigung der Verpackungsmaschinen zur Folge.

Aus der DE 103 30 700 A1 ist eine Maschine zum Füllen und Verschließen von Verpackungen mit mehreren Bearbeitungsstationen bekannt. Die Bearbeitungsstationen weisen jeweils einen Roboter gleicher Bauart auf. Ein Förderband befördert die zu bearbeitenden Behälter von einer Bearbeitungsstation zur Nächsten.

Eine Vorrichtung bzw. ein Verfahren gemäß den Oberbegriffen der unabhängigen Ansprüche ist aus der US 2003/0056466 A1 vorbekannt.

Ausgehend von diesem Stand der Technik stellt sich Erfindung die Aufgabe, eine flexible und wirtschaftliche Anpassung der Füll- und Verschließmaschinen für verschiedene Behälter und Verschlüsse zu ermöglichen.

Die Lösung dieser Aufgabe erfolgt durch die Merkmale der unabhängigen Ansprüc Die beiden unabhängigen Ansprüche sind dadurch gekennzeichnet, dass die zwei Handhabungsstation eine Verschließvorrichtung umfasst. Dank dieser Verschließvorrichtung an der Handhabungsstation, insbesondere am zweiten Roboterarm, kann der Behälter während des Transportes zur nachfolgenden Station verschlossen werden. Dadurch können zwei Funktionen, nämlich Transportieren und Verschließen, gleichzeitig ausgeführt werden. Dies führt zur Beschleunigung des Prozessablaufs.

Die erfindungsgemäße Füll- und Verschließmaschine ist aufgrund eines einfachen und effizienten Aufbaus kostengünstig herstellbar. Dies ermöglicht eine flexible und wirtschaftliche Anpassung der erfindungsgemäßen Füll- und Verschließmaschine für verschiedene Behälter und Verschlüsse. Ferner kann die erfindungsgemäße Füll- und Verschließmaschine modularer Bestandteil in einer Kette von Produktionsabläufen sein. Diese Modularität erlaubt eine flexible Variierung ohne dabei die Produktionsschritte vor bzw. nach der erfindungsgemäßen Füll- und Verschließmaschine verändern zu müssen.

Folglich ist somit eine einfache Anpassung der erfindungsgemäßen Füll- und Verschließmaschine an die jeweiligen Kundenwünsche möglich. Im Gegensatz zum Stand der Technik, benutzt die erfindungsgemäße Füll- und Verschließmaschine kein Förderband für den Transport eines Behälters von einer Bearbeitungsstation zur Nächsten. Dies ermöglicht eine deutlich kürzere Bauweise und eine erhöhte Isolatortauglichkeit der erfindungsgemäßen Füll- und Verschließmaschine. Außerdem werden Kosten eingespart, da ein komplettes mechanisches Aggregat (Förderband) und die damit verbundene Programmierung eingespart werden. Dies wird erfindungsgemäß dadurch erreicht, dass die erfindungsgemäße Füll- und Verschließmaschine für Behälter eine erste Handhabungsstation mit einem ersten Roboterarm, eine zweite Handhabungsstation mit einem zweiten Roboterarm und eine erste stationäre Prozessstation umfasst. Dabei transportiert der erste Roboterarm den Behälter zur ersten stationären Prozessstation. Der zweite Roboter fungiert unter anderem als zweites Transportmittel und transportiert den Behälter von der ersten Prozessstation zu einer nachfolgenden Station. Ferner wird an der ersten Prozessstation mindestens ein zusätzlicher Prozessschritt ausgeführt. Diese Übergabe des Behälters an einer stationären Station ermöglicht der erfindungsgemäßen Füll- und Verschließmaschine die Handhabung der Behälter ohne Förderband. Die stationäre Prozessstation dient quasi als Übergabeposition für den Behälter, wobei die einzelnen Roboterarme den Transportieren übernehmen.

Die Unteransprüche zeigen bevorzugte Weiterbildungen der Erfindung.

In einer vorteilhaften Ausgestaltung der Erfindung umfasst die erste stationäre Prozessstation eine Waage und/oder eine Füllvorrichtung. Somit kann an der ersten stationären Prozessstation ein leerer Behälter gewogen und/oder befüllt werden. Ferner kann ein gefüllter Behälter an der ersten stationären Prozessstation gewogen werden. Somit fungierte die erste stationäre Prozessstation als Tarawaage, Bruttowaage und Fülleinheit.

Ferner vorteilhaft ist eine Integration einer dritten Handhabungsstation mit einem dritten Roboterarm in die erfindungsgemäße Füll- und Verschließmaschine. Diese dritte Handhabungsstation kann zwischen der ersten Handhabungsstation und der zweiten Handhabungsstation angeordnet sein, um vor dem Verschließen des Behälters einen weiteren Prozessschritt auszuführen. Diese Ausgestaltung erhöhte die Modularität der erfindungsgemäßen Füll- und Verschließmaschine und ermöglicht eine individuelle Anpassung an Kundenwünsche.

Weiter vorteilhaft ist es, wenn der dritte Roboterarm den Behälter einer Abfüllvorrichtung zuführt. Zum Beispiel kann der dritte Roboterarm den Behälter unter einen Ausguss und/oder eine Füllnadel einer Abfüllvorrichtung führen und zum schonenden Einfüllen einer Flüssigkeit in den Behälter eine erforderliche Kreiselbewegung ausführen. Die Abfüllvorrichtung kann zusätzlich oder anstatt der Füllvorrichtung an der ersten Prozessstation vorteilhaft sein. So ist es erfindungsgemäß auch vorgesehen, den Behälter teilweise an der ersten Prozessstation zu füllen und anschließend den Behälter der Abfüllvorrichtung z.B. zum Füllen mit einem weiteren Stoff zu zuführen.

Ferner von Vorteil ist es, einen Ausguss und/oder eine Füllnadel der Füllvorrichtung direkt über der ersten stationären Prozessstation anzuordnen. Über diesen Ausguss und/oder Füllnadel können Behälter, welche auf der ersten stationären Prozessstation stehen, gefüllt werden.

In einer vorteilhaften Ausgestaltung umfasst die Verschließvorrichtung der zweiten Handhabungseinheit eine Verschlussabschleppeinheit. Mittels dieser Verschlussabschleppeinheit kann der zweite Roboterarm ohne anzuhalten einen Verschluss aufnehmen.

Weiter vorteilhaft ist es, eine Bördelstation in die erfindungsgemäße Füll- und Verschließmaschine zu integrieren, um Kappen auf den Behälter zu verbördeln. In einer vorteilhaften Ausgestaltung umfasst diese Bördelstation mindestens ein Sternrad, um Behälter zu transportieren und freizustellen.

Ferner bevorzugt ist die Verwendung der erfindungsgemäßen Füll- und Verschließmaschine innerhalb einer pharmazeutischen Produktionsanlage zum Abfüllen pharmazeutischer Substanzen.

Weiterhin ist vorgesehen die erfindungsgemäße Füll- und Verschließanlage innerhalb eines Isolators bzw. innerhalb eines Reinraums zu verwenden.

Ferner umfasst die Erfindung ein Verfahren zum Füllen und Verschließen von Behältern mit den Merkmalen des Anspruchs 8. Vorteil des erfindungsgemäßen Verfahren ist, dass es aufgrund eines einfachen und effizienten Ablaufs kostengünstig ausführbar ist. Dies ermöglicht eine flexible und wirtschaftliche Durchführung des Verfahrens für verschiedene Behälter und Verschlüsse. Ferner ist das Verfahren modularer Bestandteil in einer Kette von Produktionsabläufen. Diese Modularität erlaubt eine flexible Variierung des Verfahrens ohne dabei die Produktionsschritte vor bzw. nach dem erfindungsgemäßen Verfahren verändern zu müssen. Hierdurch ist insbesondere eine Durchführung des Verfahrens in einem Labor, wo häufig nur kleinere Chargen abzufüllen sind möglich. Dies wird erfindungsgemäß dadurch erreicht, dass das Verfahren zum Füllen und Verschließen von Behältern mit einer ersten Handhabungsstation umfassend ein ersten Roboterarm, mit einer zweiten Handhabungsstation umfassend einen zweiten Roboterarm und mit einer ersten stationären Prozessstation die folgenden Schritte ausführt: In einem ersten Schritt wird der Behälter mit dem ersten Roboterarm aufgenommen. Ein zweiter Schritt umfasst das Transportieren des Behälters zu der ersten stationären Prozessstation. An dieser ersten stationären Prozessstation wird der Behälter in einem dritten Schritt abgestellt. Daraufhin wird in einem vierten Schritt ein Prozessschritt an der ersten stationären Prozessstation vollzogen. In einem fünften Schritt wird der Behälter in den zweiten Roboterarm aufgenommen. Die Schritte müssen nicht direkt aufeinander folgen und besonders zwischen dem vierten und dem fünften Schritt können weitere Schritte integriert werden.

Eine vorteilhafte Ausgestaltung des erfindungsgemäßen Verfahrens sieht die folgenden drei Schritte an der ersten stationären Prozessstation vor: Wiegen des leeren Behälters und/oder Füllen des Behälters und/oder Wiegen des gefüllten Behälters. Somit kann an der ersten stationären Prozessstation der Behälter nicht nur gefüllt werden, sondern es kann auch eine Kontrolle von Tara-Gewicht und Brutto-Gewicht durchgeführt werden.

### Kurze Beschreibung der Zeichnung

Nachfolgend werden zwei bevorzugte Ausführungsbeispiele der Erfindung unter Bezugnahme auf die begleitende Zeichnung beschrieben. In der Zeichnung ist:
- Figur 1: eine Draufsicht auf eine erfindungsgemäße Füll- und Verschließmaschine nach einem ersten Ausführungsbeispiel,
- Figur 2: eine Draufsicht auf eine erfindungsgemäße Füll- und Verschließmaschine nach einem zweiten Ausführungsbeispiel, und
- Figur 3: eine perspektivische Ansicht der erfindungsgemäßen Füll- und Verschließmaschine nach dem zweiten Ausführungsbeispiel.

### Bevorzugte Ausführungsform der Erfindung

Nachfolgend wird unter Bezugnahme auf die Figuren 1 bis 3 eine erfindungsgemäße Füll- und Verschließmaschine gemäß einem ersten und einem zweiten Ausführungsbeispiel im Detail beschrieben. In beiden Ausführungsbeispielen kommt die erfindungsgemäße Füll- und Verschließmaschine in einer pharmazeutischen Produktionsanlage zum Einsatz.

Figur 1 zeigt eine erfindungsgemäße Füll- und Verschließmaschine 8 nach dem ersten Ausführungsbeispiel. Diese Füll und Verschließmaschine 8 ist ausgebildet, um in jedem Arbeitsschritt jeweils zwei Behälter 6 zu verarbeiten. Auf der linken Seite ist ein erstes Förderband 13, welches von einem Elektromotor 14 angetrieben wird, zu sehen. Neben diesem Förderband 13 befindet sich eine erste Handhabungsstation 1 umfassend einen ersten Roboterarm 11 mit einer ersten Aufnahmevorrichtung 12. Rechts von dieser ersten Handhabungseinheit 1 befindet sich eine erste stationäre Prozessstation 4 mit einer ersten Abstellposition 41 und einer zweiten Abstellposition 42. Die erste Abstellposition 41 ist etwas verdeckt von einer Abfüllvorrichtung 5. Diese Abfüllvorrichtung 5 umfasst eine Füllvorrichtung 54 mit einer Einfüllnadel 55. Des Weiteren zeigt Figur 1 eine zweite Handhabungsstation 2 mit einem zweiten Roboterarm 21 und einer zweiten Aufnahmevorrichtung 22. Im Wirkbereich dieses zweiten Roboterarms 21 befindet sich eine Stopfensortiervorrichtung 23 mit einer Abschleppposition 25. Auf der rechten Seite von Figur 1 ist eine Bördelmaschine 7 mit einer Kappen-Sortiervorrichtung 71, einem Zubringer 72, einem Sternrad 73, einem zweiten Förderband 74 und Führungsschienen 75 zu sehen.

Der Füll- und Verschließmaschine 8 arbeitet im Wesentlichen von links nach rechts. Daher ist die erste Handhabungsstation 1 derart positioniert, damit sich ihr Wirkbereich vom ersten Förderband 13 bis zur ersten stationären Prozessstation 4 erstreckt. Die zweite Handhabungsstation 2 steht in etwa zwischen der ersten stationären Prozessstation 4 und der Bördelmaschine 7. Somit reicht der zweite Roboterarm 21 bis zur ersten stationären Prozessstation 4, bis zur Abschleppposition 25 und bis zum Sternrad 73.

Das erste Förderband 13 fungiert als Einlauf für die Behälter 6 in die Füll- und Verschließmaschine 8. Deshalb wird das erste Förderband 13 mittels des Elektromotors 14 getaktet betrieben und stellt jeweils zwei leere Behälter 6 nebeneinander bereit. Diese beiden Behälter 6 werden von der ersten Aufnahmevorrichtung 12 aufgenommen. Diese Aufnahmevorrichtung 12 befindet sich am Ende des ersten Roboterarms 11. Dadurch kann der erste Roboterarm 11, mittels der ersten Aufnahmevorrichtung 12 jeweils zwei Behälter 6 zur ersten stationären Prozessstation 4 transportieren.

An dieser ersten stationären Prozessstation 4 stellt die erste Handhabungsstation 1 gleichzeitig einen Behälter 6 auf der ersten Abstellposition 41 und einen Behälter 6 auf der zweiten Abstellposition 42 ab. Die erste Abstellposition 41 und die zweite Abstellposition 42 sind jeweils wirkungsverbunden mit einer Waage der ersten stationären Prozessstation 4. Dadurch kann das Leergewicht (Tara-Gewicht) der beiden Behälter 6 separat bestimmt werden.

Nach dem Wiegen werden die beiden Behälter 6 mittels der Abfüllvorrichtung 5 befüllt. Dies geschieht im ersten Ausführungsbeispiel mittels der Füllvorrichtung 54 und der Einfüllnadel 55. Diese Füllvorrichtung 54 ist ausgebildet als Ausleger von der Abfüllvorrichtung 5 hin zu der ersten stationären Prozessstation 4. Direkt über dem zu befüllenden Behälter 6 befindet sich die Einfüllnadel 55, welcher in die Füllvorrichtung 54 integriert ist. In diesem Ausführungsbeispiel ist die Füllvorrichtung 54 schwenkbar und kann somit über beide Behälter 6 geschwenkt werden. Alternativ ist es natürlich auch möglich, dass sich eine Füllvorrichtung 54 über die linke Abstellposition 41 und die rechte Abstellposition 42 erstreckt und dementsprechend auch über zwei Einfüllnadeln 55 verfügt. Diese Alternative ermöglicht ein gleichzeitiges Befüllen bei der beiden Behälter 6.

Anschließend an den Füllvorgang werden die beiden Behälter 6 mit der bereits beschriebenen Waage erneut gewogen. In diesem Falle wird jedoch das Brutto-Gewicht der beiden Behälter 6 ermittelt. Die Differenz aus Brutto-Gewicht und Tara-Gewicht ergibt das Gewicht des Behälterinhaltes. Dies ermöglicht eine stetige Qualitätskontrolle des Füllvorgangs.

Anschließend an diese Qualitätskontrolle werden die Behälter 6 von dem zweiten Roboterarm 21 abtransportiert und verschlossen. Bevor jedoch die zweite Handhabungsstation 2 mit der zweiten Aufnahmevorrichtung 22 die Behälter 6 aufnimmt, werden zwei Gummistopfen abgeschleppt. Diese Gummistopfen werden von der Stopfensortiervorrichtung 23 ausgerichtet, vereinzelt und an der Abstellposition 25 bereitgestellt. Die zweite Aufnahmevorrichtung 22 führt nun, bewegte durch den zweiten Roboterarm 21, eine Abschleppbewegung (Pfeil 24) durch. Bei dieser Abschleppbewegung streift die zweite Aufnahmevorrichtung 22 zwei Gummistopfen von der Abschleppposition 25 ab.

Nach der Aufnahme der beiden Gummistopfen nimmt die zweite Aufnahmevorrichtung 22 die beiden Behälter 6 von der ersten stationären Prozessstation 4 auf und transportierte diese in Richtung der Bördelmaschine 7. Während dieses Transports drückt die zweite Aufnahmevorrichtung 22 die beiden Gummistopfen in die beiden Behälter 6. Daraufhin setzt die zweite Handhabungsstation 2 die beiden Behälter 6 in zwei Taschen des Sternrades 73.

In diesen Taschen des getaktet rotierenden Sternrades 73 können die Behälter 6 unter dem Zubringer 72 hindurch transportiert werden. Dieser Zubringer 72 ist verbunden mit der Kappen-Sortiervorrichtung 71 und somit können Aluminium-Kappen von der Kappen-Sortiervorrichtung 71 über den Zubringer 72 auf die Behälter 6 gelegt werden.

An der Bördelmaschine 7 können die Behälter 6 auf Drehtellern abgestellt werden. Durch Rotation dieser Drehteller werden die Aluminium-Kappen auf den Behältern 6 verbördelt. Durch weiteres Drehen des Sternrades 73 können die verbördelten Behälter 6 zu dem zweiten Förderband 74 bzw. zu den Führungsschienen 75 transportiert werden. Über diese beiden alternativen Ausgänge, das zweite Förderband 74 und die Führungsschienen 75, verlassen die gefüllten und verschlossenen Behälter 6 die Füll- und Verschließmaschine 8. Der Ausgang über das zweite Förderband 74 führt zu einer Magazinerstation, derjenige über die Führungsschienen 75 dient einer Gut-Schlecht-Trennung der Behälter. Alternativ kann der Ausgang je nach Kundenwunsch vielseitig variiert werden. Zum Beispiel ist auch eine pneumatisch gesteuerte Einrichtung zur Gut-Schlecht-Trennung der Behälter denkbar.

Figur 2 zeigt eine erfindungsgemäße Füll- und Verschließmaschine 9 nach einem zweiten Ausführungsbeispiel, wobei gleiche bzw. funktional gleiche Teile mit den gleichen Bezugszeichen wie im ersten Ausführungsbeispiel bezeichnet sind.

Im Unterschied zum ersten Ausführungsbeispiel verfügt die Füll- und Verschließmaschine 9 des zweiten Ausführungsbeispiels über eine dritte Handhabungsstation 3 sowie über eine modifizierte Abfüllvorrichtung 5. Diese dritte Handhabungsstation 3 besteht aus einem dritten Roboterarm 31 mit einer dritten Aufnahmevorrichtung 32. Ferner zeigt Figur 2 einen Ausscheider 34 und eine zweite stationäre Prozessstation 33. Der Aufbau der Abfüllvorrichtung 5 des zweiten Ausführungsbeispiels wird in Figur 3 beschrieben.

Die dritte Handhabungsstation 3 steht zwischen der ersten Handhabungsstation 1 und der zweiten Handhabungsstation 2. Der Wirkungsbereich des dritten Roboterarms 31 erstreckt sich von der ersten stationären Prozessstation 4 über die Abfüllvorrichtung 5 und den Ausscheider 34 zur zweiten stationären Prozessstation 33.

Der dritte Roboterarm 31 nimmt mittels der dritten Aufnahmevorrichtung 32 die beiden Behälter 6 von der ersten stationären Prozessstation 4 auf. Mittels des dritten Roboterarms 31 werden die Behälter 6 in die Abfüllvorrichtung 5 gehalten und dort befüllt. Während dieses Füllvorgangs bewegt der dritte Roboterarm 31 die dritte Aufnahmevorrichtung 32 in einer kreisenden Bewegung, um ein sorgsames Einfüllen der pharmazeutischen Substanz zu gewährleisten. Nach Abschluss dieses Füllvorgangs stellt der dritte Roboterarm 31 die beiden Behälter 6 auf der zweiten stationären Prozessstation 33 ab.

Diese zweite stationäre Prozessstation 33 entspricht in ihrem Aufbau der ersten stationären Prozessstation 4. Somit kann die zweite stationäre Prozessstation 33 das jeweilige Bruttogewicht der Behälter 6 ermitteln.

Der Ausscheider 34 dient zum Entfernen fehlerhafter Behälter 6 bzw. mangelhaft gefüllter Behälter 6 aus der Füll- und Verschließmaschine 9. Der dritte Roboterarm 31 kann an diesem Ausscheider 34 einen oder beide Behälter 6 abgeben.

Von der zweiten stationären Prozessstation 33 werden die Behälter 6 mittels der zweiten Handhabungsstation 2 aufgenommen, weitertransportiert und verschlossen. Der weitere Aufbau und Ablauf der Füll- und Verschließmaschine 9 des zweiten Ausführungsbeispiels entspricht dem Aufbau und Ablauf der Füll- und Verschließmaschine 8 aus dem ersten Ausführungsbeispiel.

Figur 3 zeigt die Füll- und Verschließmaschine 9 des zweiten Ausführungsbeispiels in einer perspektivischen Ansicht. Dabei ist der Aufbau der Abfüllvorrichtung 5 zusehen. Diese besteht aus einer rechten Säule 51, einer linken Säule 52 und einem Vertikalteil 53. Somit können die Behälter 6 mittels des dritten Roboterarms 31 unter das Vertikalteil 53 gehalten werden. Über das Vertikalteil 53 fließt eine pharmazeutische Substanz in die Behälter 6.

Der Fachmann erkennt, dass eine Kombination aus erstem und zweitem Ausführungsbeispiel möglich ist. Beispielsweise können die Behälter 6 an der ersten stationären Prozessstation 4 mittels der Füllvorrichtung 54 nur teilweise gefüllt werden. Anschließend kann eine vollständige Füllung unter dem Vertikalteil 53 vollzogen werden. Dies ermöglicht beispielsweise eine schnelle erste Befüllung an der ersten stationären Prozessstation 4 und eine schonende zweite Befüllung unter dem Vertikalteil 53. Alternativ ist auch eine Befüllung der Behälter 6 mit zwei verschiedenen pharmazeutischen Substanzen denkbar.

Ferner ist ein Wiegen der Behälter 6 an der zweiten stationären Prozessstation 33 nicht zwingend nötig. Diese zweite stationäre Prozessstation 33 kann auch lediglich als Übergabestation zur zweiten Handhabungsstation 2 dienen. Ebenso denkbar ist es, die erste stationäre Prozessstation 4 und/oder die zweite stationäre Prozessstation 33 als Magazin zu verwenden. Dadurch können ungleiche Bearbeitungszeiten zwischen den verschiedenen Handhabungsstation ausgeglichen werden.

Somit ist beiden Ausführungsbeispielen gemein, dass die Handhabungsstationen bzw. Roboterarme klar von den jeweiligen Zusatzeinrichtungen, wie z.B. Vereinzelung, Waage, Füllvorrichtung, Verschließvorrichtung und Sortiereinrichtung, getrennt sind. Ferner ist kein Transportband zwischen den Handhabungsstationen von Nöten. Dadurch ergibt sich eine sehr kompakte und übersichtliche Füll- und Verschließmaschine, an welcher Nachfüllvorgänge und Wartungsarbeiten einfach durchführbar sind, da alle Stellen der erfindungsgemäßen Füll- und Verschließmaschine für das Bedienpersonal gut zugänglich sind. Auch das Reinigen oder ein wash-down der erfindungsgemäßen Füll- und Verschließmaschine sind so leicht möglich.

Die Erfindung offenbar somit eine flexible, anpassungsfähige Füll- und Verschließmaschine mit modularem Aufbau. Durch die erfindungsgemäße Übergabe der Behälter von einer Handhabungsstation zur nächsten über stationäre Positionen bedarf die erfindungsgemäße Füll- und Verschließmaschine keines Förderbands. Somit ist ein effektives Befüllen von Behältern beispielsweise in einer pharmazeutischen Produktionsanlage bei sehr kurzer Baulänge möglich.

## Patentansprüche

1. Füll- und Verschließmaschine für Behälter (6), umfassend eine erste Handhabungsstation (1) mit einem ersten Roboterarm (11), eine zweite Handhabungsstation (2) mit einem zweiten Roboterarm (21) und eine erste stationäre Prozessstation (4),
wobei der erste Roboterarm (11) Behälter (6) zur ersten stationären Prozessstation (4) transportiert,
wobei der zweite Roboterarm (21) Behälter (6) von der ersten Prozessstation (4) zu einer nachfolgenden Station (7) transportiert,
und wobei an der ersten stationären Prozessstation (4) mindestens ein Prozessschritt ausgeführt wird, **dadurch gekennzeichnet, dass** die zweite Handhabungsstation (2) eine Verschließvorrichtung umfasst, um während des Transports des Behälters (6) zu der nachfolgenden Station (7), den Behälter (6) zu verschließen.

2. Füll- und Verschließmaschine nach Anspruch 1, **dadurch gekennzeichnet, dass** die erste stationäre Prozessstation (4) eine Waage und/oder eine Füllvorrichtung (54) umfasst, um als Prozessschritt den leeren Behälter (6) zu wiegen und/oder den Behälter (6) zu füllen und/oder den gefüllten Behälter (6) zu wiegen.

3. Füll- und Verschließmaschine nach einem der vorhergehenden Ansprüche, ferner umfassend eine dritte Handhabungsstation (3) mit einem dritten Roboterarm (31), wobei der dritte Roboterarm (31) den Behälter (6) von der ersten stationären Prozessstation (4) weitertransportiert.

4. Füll- und Verschließmaschine nach Anspruch 3, **dadurch gekennzeichnet, dass** der dritte Roboterarm (31), während des Weitertransports des Behälters (6) von der ersten stationären Prozessstation (4), den Behälter einer Abfüllvorrichtung (5) zuführt.

5. Füll- und Verschließmaschine nach einem der Ansprüche 2 bis 4, **dadurch gekennzeichnet, dass** ein Ausguss (55) der Füllvorrichtung (54) über der ersten stationären Prozessstation (4) angeordnet ist, um den Behälter (6) zu füllen.

6. Füll- und Verschließmaschine nach einem der Ansprüche 1 bis 5, **dadurch gekennzeichnet, dass** die Verschließvorrichtung eine Verschlussabschleppeinheit umfasst, um eine Verschluss von einer ersten Sortiervorrichtung (23) aufzunehmen.

7. Füll- und Verschließmaschine nach einem der vorhergehenden Ansprüche, ferner umfassend eine Bördelstation (7), um Kappen auf dem Behälter (6) zu verbördeln.

8. Verfahren zum Füllen und Verschließen von Behältern, mit einer ersten Handhabungsstation (1) umfassend einen ersten Roboterarm (11), einer zweiten Handhabungsstation (2) umfassend einen zweiten Roboterarm (21) und einer ersten stationären Prozessstation (4), umfassend die Schritte
- Aufnehmen des Behälters (6) in den ersten Roboterarm (11),
- Transportieren des Behälters (6) mittels des ersten Roboterarms (11) zur ersten stationären Prozessstation (4),
- Abstellen des Behälters (6) an der ersten stationären Prozessstation (4),
- Durchführen eines Prozessschrittes an der ersten stationären Prozessstation (4),
- Aufnehmen des Behälters (6) in den zweiten Roboterarm (21), und
- Transportieren des Behälter (6) mittels des zweiten Roboterarms (21) zu einer nachfolgenden Station (7), **dadurch gekennzeichnet, dass** während des Transports des Behälters (6) zu der nachfolgenden Station (7) der Behälter (6) verschlossen wird, wobei hierzu die zweite Handhabungsstation (2) eine Verschließvorrichtung umfasst.

9. Verfahren zum Füllen und Verschließen nach Anspruch 8, **dadurch gekennzeichnet, dass** der Prozessschritt an der ersten Prozessstation (4) die Schritte
- Wiegen des leeren Behälters (6) und/oder
- Füllen des Behälters (6) und/oder
- Wiegen des gefüllten Behälters (6)
umfasst.

## Claims

1. Filling and closing machine for containers (6), comprising a first handling station (1) having a first robot arm (11), a second handling station (2) having a second robot arm (21) and a first stationary process station (4),
wherein the first robot arm (11) transports containers (6) to the first stationary process station (4),
wherein the second robot arm (21) transports containers (6) from the first process station (4) to a subsequent station (7),
and wherein at least one process step is carried out at the first stationary process station (4), **characterized in that** the second handling station (2) comprises a closing apparatus in order to close the container (6) while the container (6) is being transported to the subsequent station (7).

2. Filling and closing machine according to Claim 1, **characterized in that** the first stationary process station (4) comprises scales and/or a filling apparatus (54) in order, as the process step, to weigh the empty container (6) and/or to fill the container (6) and/or to weigh the filled container (6).

3. Filling and closing machine according to either of the preceding claims, further comprising a third handling station (3) having a third robot arm (31), wherein the third robot arm (31) transports the container (6) onward from the first stationary process station (4).

4. Filling and closing machine according to Claim 3, **characterized in that** the third robot arm (31) supplies the container to a dispensing apparatus (5) during the onward transport of the container (6) from the first stationary process station (4).

5. Filling and closing machine according to one of Claims 2 to 4, **characterized in that** a spout (55) of the filling apparatus (54) is arranged over the first stationary process station (4), in order to fill the container (6).

6. Filling and closing machine according to one of Claims 1 to 5, **characterized in that** the closing apparatus comprises a closure pickup unit in order to take up a closure from a first sorting apparatus (23).

7. Filling and closing machine according to one of the preceding claims, further comprising a flanging station (7) in order to flange caps on the container (6).

8. Method for filling and closing container, having a first handling station (1) comprising a first robot arm (11), a second handling station (2) comprising a second robot arm (21) and a first stationary process station (4), comprising the steps of:
- taking up the container (6) into the first robot arm (11),
- transporting the container to the first stationary process station (4) by means of the first robot arm (11),
- setting the container (6) down at the first stationary process station (4),
- carrying out a process step at the first stationary process station (4),
- taking up the container (6) into the second robot arm (21), and
- transporting the container (6) to a subsequent station (7) by means of the second robot arm (21), **characterized in that** while the container (6) is being transported to the subsequent station (7), the container (6) is closed, the second handling station (2) comprising a closing apparatus for this purpose.

9. Method for filling and closing according to Claim 8, **characterized in that** the process step at the first process station (4) comprises the steps of
- weighing the empty container (6) and/or
- filling the container (6) and/or
- weighing the filled container (6).

## Revendications

1. Remplisseuse et capsuleuse de contenants (6), comportant un premier poste de manipulation (1) doté d'un premier bras de robot (11), un deuxième poste de manipulation (2) doté d'un deuxième bras de robot (21) et un premier poste de traitement fixe (4),
le premier bras de robot (11) transportant des contenants (6) jusqu'au premier poste de traitement fixe (4),
le deuxième bras de robot (21) transportant des contenants (6) depuis le premier poste de traitement (4) jusqu'à un poste suivant (7),
et au moins une étape de traitement étant effectuée au premier poste de traitement fixe (4), **caractérisée en ce que** le deuxième poste de manipulation (2) comporte un dispositif de fermeture afin de fermer le contenant (6) pendant le transport du contenant (6) jusqu'au poste suivant (7).

2. Remplisseuse et capsuleuse selon la revendication 1, **caractérisée en ce que** le premier poste de traitement fixe (4) comporte une balance et/ou un dispositif de remplissage (54) afin de peser le contenant vide (6) et/ou de remplir le contenant (6) et/ou de peser le contenant rempli (6), en tant qu'étape de traitement.

3. Remplisseuse et capsuleuse selon l'une quelconque des revendications précédentes, comportant en outre un troisième poste de manipulation (3) doté d'un troisième bras de robot (31), le troisième bras de robot (31) transportant le contenant (6) depuis le premier poste de traitement fixe (4).

4. Remplisseuse et capsuleuse selon la revendication 3, **caractérisée en ce que** le troisième bras de robot (31), pendant le transport du contenant (6) depuis le premier poste de traitement fixe (4), achemine le contenant jusqu'à un dispositif remplisseur (5).

5. Remplisseuse et capsuleuse selon l'une quelconque des revendications 2 à 4, **caractérisée en ce qu'**un bec (55) du dispositif de remplissage (54) est disposé au-dessus du premier poste de traitement fixe (4), afin de remplir le contenant (6).

6. Remplisseuse et capsuleuse selon l'une quelconque des revendications 1 à 5, **caractérisée en ce que** le dispositif de fermeture comporte une unité de reprise de fermeture afin de recevoir une fermeture d'un premier dispositif de tri (23).

7. Remplisseuse et capsuleuse selon l'une quelconque des revendications précédentes, comportant en outre un poste de sertissage (7) afin de sertir des capsules sur le contenant (6).

8. Procédé pour remplir et fermer des contenants, comprenant un premier poste de manipulation (1) doté d'un premier bras de robot (11), un deuxième poste de manipulation (2) doté d'un deuxième bras de robot (21) et un premier poste de traitement fixe (4), comportant les étapes consistant à
- recevoir le contenant (6) dans le premier bras de robot (11),
- transporter le contenant (6) au moyen du premier bras de robot (11) jusqu'au premier poste de traitement fixe (4),
- poser le contenant (6) sur le premier poste de traitement fixe (4),
- effectuer une étape de traitement au premier poste de traitement fixe (4),
- recevoir le contenant (6) dans le deuxième bras de robot (21), et
- transporter le contenant (6) au moyen du deuxième bras de robot (21) jusqu'à un poste suivant (7), **caractérisé en ce que**, pendant le transport du contenant (6) jusqu'au poste suivant (7), le contenant (6) est fermé, le deuxième poste de manipulation (2) comportant à cet effet un dispositif de fermeture.

9. Procédé pour remplir et fermer selon la revendication 8, **caractérisé en ce que** l'étape de traitement au premier poste de traitement (4) comporte les étapes consistant à
- peser le contenant vide (6) et/ou
- remplir le contenant (6) et/ou
- peser le contenant rempli (6).
